# EUROPÄISCHE PATENTSCHRIFT

(11) **EP 4 079 972 B1**
(45) Veröffentlichungstag und Bekanntmachung des Hinweises auf die Patenterteilung: **19.02.2025**
(21) Anmeldenummer: 21169165.4
(22) Anmeldetag: 19.04.2021
(51) Int. Cl.: E02F 3/88, E02F 3/90, E01H 3/02, E01H 1/08

(54) **VORRICHTUNG UND VERFAHREN ZUM ABSAUGEN VON SAUGGUT, INSBESONDERE ASCHE ODER SCHLACKE**
DEVICE AND METHOD FOR EXTRACTING MATERIAL, IN PARTICULAR ASH OR SLAG
DISPOSITIF ET PROCÉDÉ D'ASPIRATION D'UN PRODUIT À ASPIRER, EN PARTICULIER DE CENDRE OU DE MÂCHEFER

(43) Veröffentlichungstag der Anmeldung: 26.10.2022
(73) Patentinhaber: Brügger HTB GmbH, 3714 Frutigen (CH)
(72) Erfinder: BRÜGGER, Beat, 3714 Frutigen (CH); BRÜGGER, Matthias, 3714 Frutigen (CH); BRÜGGER, Thomas, 3714 Frutigen (CH)
(74) Vertreter: Keller Schneider Patent- und Markenanwälte AG

(56) Entgegenhaltungen:
- EP-A2- 1 882 778
- CN-A- 101 392 505
- CN-A- 104 727 257
- CN-A- 106 087 835
- GB-A- 1 161 313
- JP-A- 2014 114 542

## Beschreibung

### Technisches Gebiet

Die Erfindung betrifft ein Verfahren zum Absaugen von Sauggut, insbesondere Asche oder Schlacke.

### Stand der Technik

Vorrichtungen zum Absaugen werden zum Absaugen von unterschiedlichen Sauggütern eingesetzt, beispielsweise im Baubereich für Erde, Kies, etc. Derartige Vorrichtungen können jedoch auch im Entsorgungsbereich eingesetzt werden, um zu entsorgendes Sauggut abzusaugen, z. B. Schutt oder Abbruchmaterial. Das abgesaugte Sauggut wird in einem Materialsammelbehälter gelagert, der später entleert werden kann. Das Entleeren des Sammelbehälters ist jedoch gerade bei staubenden Sauggütern problematisch, da sich eine grössere Staubwolke entwickeln kann. Dies ist insbesondere bei gesundheits- oder umweltgefährdenden Sauggütern unerwünscht. Um eine Staubentwicklung beim Entleeren zu verhindern, werden insbesondere Förderschnecken verwendet. Der Einsatz von Förderschnecken ist jedoch im Vergleich zum Auskippen des Sauggut aus dem Materialsammelbehälter zeit- und materialaufwändig. Teilweise wird bei Förderschnecken auch Wasser eingesetzt, um das Sauggut zusätzlich zu binden. Hierbei sind jedoch grössere Mengen an Wasser im Bereich von 200 bis 300 Litern pro Tonne Sauggut nötig. Absaugvorrichtungen können auf Fahrzeugen angeordnet sein, damit diese mobil eingesetzt werden können. Beispiele für entsprechende Fahrzeuge sind Saugbagger oder Saugwagen. Ein Beispiel ist in dem Dokument CN 106 087 835 A beschrieben.

### Darstellung der Erfindung

Aufgabe der Erfindung ist es, eine dem eingangs genannten technischen Gebiet zugehörendes Verfahren zum Absaugen von staubendem Sauggut, insbesondere von Asche und Schlacke, zu schaffen.

Die Lösung der Aufgabe ist durch die Merkmale des Anspruchs 1 definiert. Gemäss der Erfindung wird das Sauggut mittels eines Saugstromes in ein Saugrohr und anschliessend in einen Materialsammelbehälter gesaugt. Das Sauggut wird in einem Befeuchtungsabschnitt des Saugrohrs durch mindestens einen Sprühstrahl oder einen Sprühnebel, der durch mindestens eine Sprühdüse erzeugt wird, mit Wasser benetzt. Dem Wasser wird Eisen(II)-chlorid oder Eisen(II)-sulfat als Zusatzmittel zugegeben.

Durch die Benetzung des staubenden Saugguts, welches aufgesaugt wird, kann dieses im Materialsammelbehälter gebunden werden, wobei beim Entleeren desselben die Staubentwicklung erheblich verringert wird. Insbesondere beim Absaugen von Asche oder Schlacke kann durch die Zusatzmittel eine Reduktion des in der Asche oder Schlacke vorhandenen Cr(VI) zu Cr(III) erfolgen.

In der vorliegenden Anmeldung wird unter dem Begriff "staubendes Sauggut" ein Sauggut verstanden, welches zu einer Staubentwicklung führt, wenn dieses bewegt oder einem Luftstrom, beispielsweise einem Windstoss ausgesetzt wird.

Das Verfahren wird vorzugsweise mit einer Vorrichtung zum Saugen von Sauggut durchgeführt, welche Mittel zum Erzeugen eines Saugstromes, einen Materialsammelbehälter zum Sammeln des Saugguts und ein Saugrohr zum Aufsaugen des Saugguts mittels des Saugstromes aufweist, wobei das Saugrohr über einen Befeuchtungsabschnitt verfügt, der mindestens eine Sprühdüse zur Erzeugung eines Sprühstrahls oder Sprühnebels aus Wasser innerhalb des Befeuchtungsabschnitts verfügt.

Durch das Erzeugen des Sprühstrahls oder Sprühnebels durch die mindestens eine Sprühdüse wird das Sauggut beim Absaugen durch diesen Sprühstrahl oder Sprühnebel aus Wasser gesaugt und dadurch benetzt. Das Sauggut gelangt anschliessend im benetzten Zustand in den Materialsammelbehälter. Das Sauggut kann in diesem benetzten Zustand schlussendlich aus dem Materialsammelbehälter entleert werden, ohne dass eine grosse Staubentwicklung erfolgt. Dabei kann das Entleeren auch durch Auskippen erfolgen, womit Zeit gespart wird.

Die Mittel zum Erzeugen eines Saugstromes sind vorzugsweise ein Gebläse mit mindestens einem Ventilator, eine Saugpumpe oder eine Vakuumpumpe. Vorzugsweise lässt sich der Saugstrom variieren, so dass dieser mit unterschiedlichem Volumenstrom betrieben werden kann, je nach Art des Sauggutes.

Der Materialsammelbehälter weist vorzugsweise ein Gehäuse auf, das diesen umschliesst. So wird verhindert, dass im Materialsammelbehälter befindliches Sauggut durch Windstösse weggeblasen wird. Der Materialsammelbehälter lässt sich vorzugsweise um eine Achse kippen, so dass darin befindliches Sauggut mittels Schwerkraft aus diesem entleert werden kann. Der Materialsammelbehälter weist vorzugsweise ein Fassungsvermögen von mehr als 4 m³, vorzugsweise von mehr als 6 m³, insbesondere von 10 m³ oder mehr als 10 m³auf.

Das Saugrohr ist vorzugsweise über einen bewegbaren, insbesondere mehrgelenkigen Rohrträger relativ zum Materialsammelbehälter in mindestens zwei Raumdimensionen, vorzugsweise in allen drei Raumdimensionen, bewegbar. Der Rohrträger weist vorzugsweise einen hydraulischen oder pneumatischen Antrieb auf. Vorzugsweise lässt sich der Rohrträger über eine entsprechende Bedieneinheit durch einen Operateur steuern. Das Saugrohr weist vorzugsweise eine Länge von mindestens 4 Metern, insbesondere von mindestens 6 Metern auf. Vorzugsweise weist das Saugrohr jedoch eine Länge von 60 - 100 Metern auf. Das Saugrohr weist ferner vorzugsweise einen runden Querschnitt auf mit einem Durchmesser von 10 cm bis 50 cm, insbesondere von 10 cm bis 30 cm.

Der Befeuchtungsabschnitt weist mindestens eine Sprühdüse auf, mit welcher ein Sprühstrahl oder ein Sprühnebel aus Wasser innerhalb des Befeuchtungsabschnitts erzeugt werden kann, vorzugsweise weist der Befeuchtungsabschnitt jedoch mehr als eine Sprühdüse, insbesondere zwei, drei, vier, fünf, sechs oder mehr Sprühdüsen auf.

Die Vorrichtung weist ferner vorzugsweise eine Wasserzuleitung auf, mit welcher Wasser zu der mindestens einen Sprühdüse geleitet werden kann. Diese Wasserzuleitung kann beispielsweise als Schlauch ausgestaltet sein, der sich entlang des Saugrohrs erstreckt. Alternativ kann das Saugrohr jedoch auch über eine Rohrkupplung verfügen, mit welcher sich die mindestens eine Sprühdüse mit einer externen Wasserversorgung, z. B. einem Wasserschlauch, verbinden lässt.

Das Wasser für die mindestens eine Sprühdüse kann aus einem Wassertank der Vorrichtung, stammen oder alternativ von einer externen Wasserversorgung, wie z. B. einem Hydranten oder einem Wasserversorgungsnetz, wobei in diesem Fall die Vorrichtung über eine Zuleitung, z. B. in Form eines Rohres, verfügt, um mit der externen Wasserversorgung verbunden werden zu können.

Das Wasser ist vorzugsweise Brauch- oder Trinkwasser. Je nach Art des Saugguts oder der beabsichtigten späteren Lagerung des Saugguts kann dem Wasser jedoch auch mindestens ein Zusatzmittel beigegeben werden.

Unter Befeuchtungsabschnitt wird ein Abschnitt des Saugrohres verstanden, in welchem sich die mindestens eine Sprühdüse befindet. Der Befeuchtungsabschnitt weist vorzugsweise denselben Querschnitt wie das Saugrohr auf. Dabei handelt es sich insbesondere um einen kreisförmigen Querschnitt. Ferner sind die Dimensionen bzw. der Durchmesser des Befeuchtungsabschnitts gleich wie beim Saugrohr.

Der Befeuchtungsabschnitt kann in einer Ausführungsform ein Teil des Saugrohrs sein, wobei in diesem Fall das Saugrohr im Befeuchtungsabschnitt vorzugsweise eine Manschette aufweist, in welcher sich zum Beispiel Wasserleitungen befinden, mit denen das Wasser von einer Wasserzuleitung zu den Sprühdüsen gelangt. Bei dieser Ausführungsform ist der Befeuchtungsabschnitt vorzugsweise im Bereich des offenen Endes des Saugrohrs angeordnet. So wird eine möglichst frühzeitige Benetzung des Sauggutes innerhalb des Saugrohrs erzielt.

In einer bevorzugten Ausführungsform ist der Befeuchtungsabschnitt jedoch als Ansatz ausgestaltet, der an ein offenes Ende des Saugrohrs angesetzt und mit diesem verbunden werden kann. Dadurch ist es möglich, das Saugrohr wahlweise mit oder ohne Befeuchtungsabschnitt einzusetzen. Zudem lässt sich bei dieser Ausführungsform eine bereits bestehende Absaugvorrichtung nachträglich mit einem Befeuchtungsabschnitt nachrüsten. Der Ansatz weist vorzugsweise denselben Durchmesser wie das Saugrohr auf. Die Befestigung des Ansatzes erfolgt durch entsprechende Mittel, beispielsweise durch einen Flansch oder eine Muffe. Der Befeuchtungsabschnitt befindet sich bei dieser Ausführungsform demnach im Ansatz.

Die Vorrichtung verfügt vorzugsweise über eine Wasserpumpe, mit welcher sich das Wasser mit einem vordefinierten Druck sowie einem vordefinierten Volumenstrom durch die mindestens eine Sprühdüse pumpen lässt. Vorzugsweise lassen sich der Druck sowie der Volumenstrom verändern, so dass stets die für das Sauggut optimalen Parameter eingestellt werden können.

Durch die erfindungsgemässe Anordnung mindestens einer Sprühdüse im Befeuchtungsabschnitt wird das Sauggut benetzt, während es durch den Befeuchtungsabschnitt gesaugt wird.

Die Vorrichtung ist vorzugsweise mobil ausgestaltet, so dass diese an verschiedenen Orten zum Einsatz kommen kann. Das heisst, die Vorrichtung ist vorzugsweise auf einem Fahrzeug angeordnet oder ist Bestandteil eines Fahrzeuges. Alternativ bevorzugt kann die Vorrichtung jedoch auch in einem Container oder auf einer Palette angeordnet sein. In einer weiteren bevorzugten Ausführungsform kann die Vorrichtung jedoch auch fix verbaut sein, zum Beispiel in einem Gebäude.

Sofern das Saugrohr mehrere Sprühdüsen aufweist, sind diese vorzugsweise in Längsrichtung des Befeuchtungsabschnitts zueinander versetzt angeordnet. Dadurch sind die Sprühdüsen in Saugrichtung des Sauggutes hintereinander angeordnet. Dadurch wird das Sauggut beim Einsaugen nacheinander durch den Sprühstrahl bzw. Sprühnebel der mehreren Sprühdüsen durchgesaugt. Die Sprühdüsen sind vorzugsweise 1 cm bis 30 cm, insbesondere 5 cm voneinander beabstandet.

Sofern der Befeuchtungsabschnitt über mehrere Sprühdüsen verfügt, sind diese vorzugsweise am Umfang des Befeuchtungsabschnitts an unterschiedlichen Winkelpositionen relativ zueinander angeordnet. Das heisst, dass die Sprühdüsen über den Umfang des Befeuchtungsabschnitts verteilt sind, vorzugsweise in regelmässigen Winkelabständen zueinander. Bei drei Sprühdüsen können diese beispielsweise jeweils um 120° zueinander versetzt angeordnet sein.

Bei einer derartigen Anordnung der Sprühdüsen kann sichergestellt werden, dass der gesamte Querschnitt des Befeuchtungsabschnitts mit den Sprühstrahlen bzw. den Sprühnebeln benetzt wird. So werden insbesondere Zonen, die unmittelbar neben einer Sprühdüse liegen und daher vom Sprühstrahl bzw. dem Sprühnebel aus dieser Sprühdüse nicht benetzt werden, durch den Sprühstrahl bzw. den Sprühnebel einer weiteren Sprühdüse benetzt.

Sofern der Befeuchtungsabschnitt über mehrere Sprühdüsen verfügt, so sind diese bevorzugt sowohl in Längsrichtung des Befeuchtungsaschnitts zueinander versetzt wie auch an unterschiedlichen Winkelpositionen relativ zueinander angeordnet.

In einer bevorzugten Ausführungsform weist der Befeuchtungsabschnitt zwei Sprühdüsen auf, welche um 180° zueinander versetzt am Umfang des Befeuchtungsabschnitts angeordnet sind. Dadurch lässt sich mit nur gerade zwei Sprühdüsen der Querschnitt des Befeuchtungsabschnitts vollständig mit den zwei Sprühstrahlen bzw. Sprühnebeln benetzen.

Vorzugsweise sind die Sprühdüsen bei dieser Ausführungsform zudem in Längsrichtung des Befeuchtungsabschnitts zueinander versetzt angeordnet, insbesondere um 10 cm bis 30 cm, insbesondere um 5 cm.

Vorzugsweise ist die mindestens eine Sprühdüse eine Flachstrahldüse, eine Vollkegeldüse oder eine Nebeldüse. Sofern der Befeuchtungsabschnitt über mehrere Sprühdüsen verfügt, ist auch eine Kombination der vorgenannten Düsentypen möglich. Insbesondere bevorzugt ist die mindestens eine Sprühdüse jedoch eine Flachstrahldüse.

Vorzugsweise verfügt die Vorrichtung über einen Tank für ein Zusatzmittel, welches dem Wasser vor der Erzeugung des Sprühstrahls oder Sprühnebels zugemischt wird.

Der Befeuchtungsabschnitt weist vorzugsweise einen runden Querschnitt auf, insbesondere mit einem Durchmesser von 10 bis 30 cm auf. Mit dieser Konfiguration lässt sich mit einem relativ geringen Wasserverbrauch eine möglichst effiziente Benetzung des Sauggutes beim Absaugen erzielen.

Eine Vorrichtung zum Absaugen von Sauggut gemäss vorstehender Beschreibung kann in einem Aufbau eines Fahrzeugs mit einem Chassis umfasst sein.

Das Fahrzeug ist vorzugsweise ein selbstfahrendes Fahrzeug, welches einen Motor, ein Antriebsstrang sowie eine Fahrerkabine aufweist. Alternativ kann das Fahrzeug jedoch auch ein gezogenes Fahrzeug, beispielsweise ein Anhänger sein. Sofern das Fahrzeug ein Anhänger ist, handelt es sich vorzugsweise um einen Gelenkdeichselanhänger oder einen Sattelauflieger.

Insbesondere bevorzugt ist das Fahrzeug jedoch ein Saugbagger oder Saugwagen. Saugbagger sind einem Fachmann bekannt und weisen ein Chassis, in der Regel ein LKW-Chassis, mit einem Antriebsstrang auf. Der Aufbau auf dem Chassis umfasst eine Fahrerkabine sowie einen Antriebsmotor. Der Aufbau weist vorzugsweise Abscheidekammern zum Reinigen und Trocknen des Saugstromes sowie mindestens eine Feinfiltereinheit auf, um den Saugstrom vor dem Ausblasen in die Umgebung von Feinpartikeln zu säubern.

Vorzugsweise wird das Wasser mit einem Druck von 50 bis 300 bar in die mindestens eine Sprühdüse gepumpt, um den Sprühstrahl oder den Sprühnebel zu erzeugen. Hierzu verfügt die Vorrichtung vorzugsweise über eine Pumpe, mit welcher das Wasser mit einem vordefinierten Druck in die mindestens eine Sprühdüse gepumpt werden kann. Vorzugsweise lässt sich der durch die Pumpe erzeugte Wasserdruck verändern.

Vorzugsweise wird 1 bis 100 Liter pro Minute an Wasser als Sprühstrahl oder Sprühnebel durch die mindestens eine Sprühdüse in den Befeuchtungsabschnitt versprüht. Mit diesem Volumenstrom des Wassers kann eine genügende Benetzung des Saugguts erzielt werden, ohne eine zu grosse Menge an Wasser zu verbrauchen. Vorzugsweise kann der Volumenstrom des Wassers über eine Pumpe oder ein Ventil verändert werden.

Das Zusatzmittel wird vorzugsweise in einer definierten Menge dem Wasser zugegeben. Dies kann durch eine entsprechende Mischdüse erzielt werden.

Vorzugsweise wird das Zusatzmittel in einer Konzentration von 0.5 bis 20 Gew.-% dem Wasser zugegeben.

Vorzugsweise werden 10 bis 300 Liter, besonders bevorzugt 30 bis 100 Liter Wasser pro 1 m³ an abgesaugtem Sauggut als Sprühstrahl oder Sprühnebel in den Befeuchtungsabschnitt versprüht. Insbesondere beim Absaugen von Asche oder Schlacke hat sich diese Menge an Wasser als genügend erwiesen, um das Sauggut zu binden, so dass beim Entleeren des Sauggutes aus dem Materialsammelbehälter im Wesentlichen keine Staubentwicklung stattfindet.

Aus der nachfolgenden Detailbeschreibung und der Gesamtheit der Patentansprüche ergeben sich weitere vorteilhafte Ausführungsformen und Merkmalskombinationen der Erfindung.

### Kurze Beschreibung der Zeichnungen

Die zur Erläuterung des Ausführungsbeispiels verwendeten Zeichnungen zeigen:
- Fig. 1: eine schematische Seitenansicht einer Vorrichtung, mit welcher das erfindungsgemässe Verfahren durchgeführt werden kann, als Teil eines Aufbaus eines Saugbaggers;
- Fig. 2: ein schematisches Schnittbild durch den Befeuchtungsabschnitt des Saugrohrs der Vorrichtung gemäss Fig. 1;
- Fig. 3: ist ein Querschnitt durch den Befeuchtungsabschnitt gemäss der Fig. 2.

Grundsätzlich sind in den Figuren gleiche Teile mit gleichen Bezugszeichen versehen.

### Wege zur Ausführung der Erfindung

Die Fig. 1 zeigt eine schematische Seitensicht eines Saugbaggers 1. Der Saugbagger 1 verfügt über ein Chassis 2 eines LKW. Das Chassis weist die üblichen Komponenten auf, wie Achsen mit Rädern, einen Antriebsstrang, etc. Auf dem Chassis 2 ist ein Aufbau 3 angeordnet, der nebst den üblichen Komponenten wie Motor, Fahrerkabine, etc. über eine Vorrichtung verfügt, mit welcher das erfindungsgemässe Verfahren durchgeführt werden kann. Die Vorrichtung verfügt über ein Gebläse 4 zum Erzeugen eines Saugstromes. Ferner verfügt die Vorrichtung über eine Abscheidekammer 5, mit welcher Sauggut vom Saugstrom abgeschieden und getrocknet werden kann. Ferner umfasst die Vorrichtung einen Materialsammelbehälter 6, in welchem das Sauggut gelagert werden kann. Der Materialsammelbehälter 6 weist ferner eine Kippvorrichtung (nicht gezeigt) auf, mit welcher sich der Materialsammelbehälter 6 auf eine Seite des Saugbaggers 1 kippen lässt, um darin enthaltenes Sauggut mittels Schwerkraft zu entleeren. Der Saugstrom wird nach dem Durchqueren der Abscheidekammer 5 durch eine Filtereinheit 18 geführt, um den Saugstrom von Partikeln und Feinstaub zu filtern, bevor dieser in das Gebläse 4 gelangt und schlussendlich in die Atmosphäre geblasen wird.

Der Saugbagger 1 weist ferner ein Saugrohr 7 als Teil der Vorrichtung auf, mit welchem sich mittels des Saugstromes Sauggut absaugen lässt. Hierzu ist das Saugrohr 7 an einem Ende offen. Das Saugrohr 7 ist an einem mehrgelenkigen Rohrträger 9 befestigt. Durch den Rohrträger 9 kann das Saugrohr 7 in allen drei Raumdimensionen selbsttätig bewegt werden. Hierzu verfügt der Rohrträger über entsprechende pneumatische Antriebe (nicht gezeigt).

Ein Befeuchtungsabschnitt 10 ist am offenen Ende des Saugrohres 7 angeordnet. Der Befeuchtungsabschnitt 10 ist als separater, rohrförmiger Ansatz ausgebildet und weist mindestens eine Sprühdüse auf, mit welcher sich innerhalb des Befeuchtungsabschnitts 10 ein Sprühstrahl oder ein Sprühnebel aus Wasser erzeugen lässt. An seinem vom Saugrohr 7 weg gerichteten Ende weist der Saugabschnitt 10 ein Saugstutze 8 auf, welcher vorzugsweise aus einem flexiblen Rohrstück besteht. Das Sauggut wird beim Absaugen zunächst in den Saugstutzen 8 eingesaugt und tritt anschliessend durch den Sprühstrahl oder Sprühnebel im Befeuchtungsabschnitt 10 durch, wo das Sauggut benetzt wird. Schlussendlich gelangt das Sauggut über das Saugrohr 7 und die Abscheidekammer 5 in den Materialsammelbehälter 6. Dank der Benetzung des Sauggutes verbleibt dieses im feuchten Zustand im Materialsammelbehälter 6. Dank des befeuchteten Sauggutes wird beim Entleeren des Materialsammelbehälters 6 die Staubentwicklung grösstenteils vermieden, so dass selbst beim Absaugen von staubendem Sauggut, wie z. B. Asche oder Schlacke, eine Entleerung des Materialsammelbehälters 6 durch Auskippen ohne weiteres möglich ist.

Um den Befeuchtungsabschnitt 10 mit Wasser zu versorgen, verfügt der Saugbagger 1 über eine Wasserzuleitung 11, welche am Saugrohr 7 anliegt. Der Saugbagger 1 kann über einen Wassertank verfügen oder auch über eine Anschlussmöglichkeit für eine externe Wasserversorgung, wie z. B. einen Hydranten oder ein Wasserversorgungsnetz. Vorzugsweise verfügt der Saugbagger 1 zudem über eine Wasserpumpe, mit welcher sich der Druck sowie der Volumenstrom des Wassers variieren lassen.

Die Fig. 2 ist ein schematisches Schnittbild durch den Befeuchtungsabschnitt 10 des Saugbaggers 1 aus der Fig. 1. Sauggut wird durch den vom Gebläse 4 erzeugten Saugstrom durch den Saugstutzen 8 in den Innenraum 12 des Befeuchtungsabschnitts 10 eingesaugt (Pfeil). Anschliessend durchläuft das Sauggut zwei Sprühstrahlen 14.1, 14.2, die durch zwei Sprühdüsen 13.1, 13.2 des Befeuchtungsabschnitts 10 erzeugt werden. Die beiden Sprühdüsen 13.1, 13.2 sind als Flachstrahldüsen ausgebildet und in Längsrichtung L des Befeuchtungsabschnitts 10 relativ zueinander versetzt angeordnet, das heisst die beiden Sprühdüsen 13.1, 13.2 sind in der Längsrichtung L des Befeuchtungsabschnitts 10 voneinander beabstandet. Ferner sind die beiden Sprühdüsen 13.1, 13.2 am Umfang des Befeuchtungsabschnitts 10 um 180° zueinander versetzt angeordnet. Um das Wasser zu den Sprühdüsen 13.1, 13.2 zu leiten, verfügt der Befeuchtungsabschnitt 10 über eine Leitung, mit welcher das Wasser von der Wasserzuleitung 11 zu den Sprühdüsen 13.1, 13.2 geleitet wird.

Die Fig. 3 ist ein Querschnitt durch den Befeuchtungsabschnitt 10 gemäss der Fig. 2 entlang der Linie A - A. Dargestellt werden zudem der erste Sprühstrahl 14.1 sowie der zweite Sprühstrahl 14.2, die durch die erste Sprühdüse 13.1 bzw. durch die zweite Sprühdüse 13.2 erzeugt werden. In diesem Querschnitt ist gut zu erkennen, dass aufgrund der Sprühgeometrie der ersten Sprühdüse 13.1 bzw. der zweiten Sprühdüse 13.2 jeweils beidseits der jeweiligen Sprühdüse 13.1, 13.2 im Innenraum 12 des Befeuchtungsabschnitts 10 Sprühschattenbereiche 16.1, 16.2, 17.1, 17.2 entstehen, die nicht durch den Sprühstrahl 14.1, 14.2 der jeweiligen Sprühdüse 13.1, 13.2 benetzt werden. Durch die Anordnung der Sprühdüsen 13.1, 13.2 um 180° relativ zueinander am Umfang des Befeuchtungsabschnitts 10 lassen sich die Schattenbereiche 16.1, 16.2, 17.1, 17.2 einer der Sprühdüsen 13.1, 13.2 durch den Sprühstrahl 14.1, 14.2 der jeweils gegenüberliegenden Düse 13.1, 13.2 benetzen. Da die Sprühdüsen 13.1, 13.2 in Längsrichtung L des Befeuchtungsabschnitts 10 zueinander versetzt angeordnet sind, erfolgt diese Benetzung nicht in derselben Schnittebene des Befeuchtungsabschnitts 10, sondern entsprechend des Abstands der beiden Sprühdüsen 13.1, 13.2 in Längsrichtung L des Befeuchtungsabschnitts 10 zueinander. Relevant ist jedoch einzig, dass das angesaugte Sauggut über die gesamte Querschnittsfläche des Befeuchtungsabschnitts 10 benetzt wird.

## Patentansprüche

1. Verfahren zum Absaugen von staubendem Sauggut, vorzugsweise von Asche und Schlacke, wobei das Sauggut mittels eines Saugstromes in ein Saugrohr (7) und anschliessend in einen Materialsammelbehälter (6) gesaugt wird, wobei das Sauggut ir einem Befeuchtungsabschnitt (10) des Saugrohrs durch mindestens einen Sprühstrahl (14.1, 14.2) oder einen Sprühnebel, der durch mindestens eine Sprühdüse (13.1, 13.2) erzeugt wird, mit Wasser benetzt wird, **dadurch gekennzeichnet, dass** dem Wasser Eisen(II)-chlorid oder Eisen(II)-sulfat als Zusatzmittel zugegeben wird.

2. Verfahren gemäss Anspruch 1, **dadurch gekennzeichnet, dass** das Wasser mit einem Druck von 50 bis 300 bar in die mindestens eine Sprühdüse gepumpt wird, um den Sprühstrahl oder den Sprühnebel zu erzeugen.

3. Verfahren gemäss Anspruch 1 oder 2, **dadurch gekennzeichnet, dass** 1 bis 100 Liter pro Minute an Wasser als Sprühstrahl oder Sprühnebel durch die mindestens eine Sprühdüse in den Befeuchtungsabschnitt versprüht werden.

4. Verfahren gemäss Anspruch 1, **dadurch gekennzeichnet, dass** das Zusatzmittel in einer Konzentration von 0.5 bis 20 Gew.-% zugegeben wird.

5. Verfahren gemäss einem der Ansprüche 1 bis 4, **dadurch gekennzeichnet, dass** 10 bis 300 Liter, vorzugsweise 30 bis 100 Liter Wasser pro 1 m³ an abgesaugtem Sauggut als Sprühstrahl oder Sprühnebel in den Befeuchtungsabschnitt des Saugrohrs versprüht werden.

6. Verfahren gemäss einem der Ansprüche 1 bis 5, **dadurch gekennzeichnet, dass** das Verfahren mit einer Vorrichtung zum Saugen von Sauggut durchgeführt wird, welche Mittel zum Erzeugen eines Saugstromes, einen Materialsammelbehälter zum Sammeln des Saugguts und ein Saugrohr zum Aufsaugen des Saugguts mittels des Saugstromes aufweist, wobei das Saugrohr über einen Befeuchtungsabschnitt verfügt, der mindestens eine Sprühdüse zur Erzeugung eines Sprühstrahls oder Sprühnebels aus Wasser innerhalb des Befeuchtungsabschnitts verfügt.

## Claims

1. Method for sucking off dusty suction material, preferably ash and slag, wherein the suction material is sucked by means of a suction flow into a suction pipe (7) and then into a material collection container (6), wherein the suction material is wetted with water in a moistening section (10) of the suction pipe (7) by at least one spray jet (14.1, 14.2) or a spray mist which is produced by at least one spray nozzle (13.1, 13.2), **characterised in that** iron(II) chloride or iron(II) sulphate is added to the water as an additive.

2. Method according to claim 1, **characterised in that** the water is pumped into the at least one spray nozzle at a pressure of 50 to 300 bar in order to produce the spray jet or the spray mist.

3. Method according to claim 1 or 2, **characterised in that** 1 to 100 litres per minute of water are sprayed as a spray jet or spray mist through the at least one spray nozzle into the moistening section.

4. Method according to claim 1, **characterised in that** the additive is added in a concentration of 0.5 to 20% by weight.

5. Method according to one of claims 1 to 4, **characterised in that** 10 to 300 litres, preferably 30 to 100 litres of water per 1 m³ of suctioned material are sprayed as a spray jet or spray mist into the moistening section of the suction pipe.

6. Method according to any one of claims 1 to 5, **characterised in that** the method is carried out with an apparatus for sucking suction material comprising means for generating a suction flow, a material collecting container for collecting the suction material and a suction tube for sucking up the suction material by means of the suction flow, the suction tube having a moistening section comprising at least one spray nozzle for generating a spray jet or spray mist of water within the moistening section.

## Revendications

1. Procédé d'aspiration de matière à aspirer formant de la poussière, de préférence de la cendre et du mâchefer, dans lequel la matière à aspirer est aspirée au moyen d'un courant d'aspiration dans un tube d'aspiration puis dans un récipient de collecte de matière (6), dans lequel la matière à aspirer, dans une section d'humidification (10) du tube d'aspiration, est humidifiée à l'eau par au moins un jet de pulvérisation (14.1, 14.2) ou un brouillard de pulvérisation qui est produit par au moins une buse de pulvérisation (13.1, 13.2), **caractérisé en ce que** du chlorure de fer(II) ou du sulfate de fer(II) est ajouté à l'eau en tant qu'adjuvant.

2. Procédé selon la revendication 1, **caractérisé en ce que** l'eau est pompée à une pression de 50 à 300 bar dans l'au moins une buse de pulvérisation pour produire le jet de pulvérisation ou le brouillard de pulvérisation.

3. Procédé selon la revendication 1 ou 2, **caractérisé en ce que** 1 à 100 litres d'eau par minute sont pulvérisés en tant que jet de pulvérisation ou brouillard de pulvérisation dans la section d'humidification par l'au moins une buse de pulvérisation.

4. Procédé selon la revendication 1, **caractérisé en ce que** l'adjuvant est ajouté dans une concentration de 0,5 à 20 % en poids.

5. Procédé selon l'une des revendications 1 à 4, **caractérisé en ce que** 10 à 300 litres, de préférence 30 à 100 litres d'eau par 1m³ de matière à aspirer aspirée sont pulvérisés en tant que jet de pulvérisation ou brouillard de pulvérisation dans la section d'humidification.

6. Procédé selon l'une des revendications 1 à 5, **caractérisé en ce que** le procédé est exécuté avec un dispositif pour aspirer de la matière à aspirer, lequel présente des moyens pour produire un courant d'aspiration, un récipient de collecte de matière pour collecter la matière à aspirer et un tube d'aspiration pour aspirer la matière à aspirer au moyen du courant d'aspiration, dans lequel le tube d'aspiration dispose d'une section d'humidification qui dispose d'au moins une buse de pulvérisation pour produire un jet de pulvérisation ou un brouillard de pulvérisation d'eau à l'intérieur de la section d'humidification.
